# EUROPÄISCHE PATENTSCHRIFT

(11) **EP 1 957 179 B1**
(45) Veröffentlichungstag und Bekanntmachung des Hinweises auf die Patenterteilung: **05.12.2012**
(21) Anmeldenummer: 05783455.8
(22) Anmeldetag: 07.09.2005
(51) Int. Cl.: B01D 46/10, F24F 13/28

(54) **SONDERPROFIL FÜR LEICHTBAU-LÜFTER/FILTER-MODULE**
SPECIAL PROFILED ELEMENT FOR LIGHT-WEIGHT FAN/FILTER MODULES
PROFILE SPECIFIQUE CONÇU POUR DES MODULES SOUFFLANTE/FILTRE DE CONSTRUCTION LEGERE

(30) Priorität: 22.06.2005 DE 102005029021
(43) Veröffentlichungstag der Anmeldung: 20.08.2008
(73) Patentinhaber: Ludwig, Joachim, 07768 Kahla (DE)
(72) Erfinder: EBERHARDT, Rüdiger, 07751 Milda (DE)
(74) Vertreter: Kruspig, Volkmar
(86) Internationale Anmeldenummer: PCT/EP2005/009587
(87) Internationale Veröffentlichungsnummer: WO 2006/136200

(56) Entgegenhaltungen:
- EP-A- 1 147 800
- DE-A1- 19 709 834

## Beschreibung

Die Erfindung betrifft ein Sonderprofil für Leichtbau-Lüfter/Filter-Module zur Schaffung lokaler Reinräume mit definierten Umgebungsbedingungen durch Erzeugung einer dekontaminierten, turbulenzarmen Verdrängungsströmung sowie zum Einsatz in Reinraumdecken unter Verwendung vorkonfektionierter Schwebstoff-Filtereinsätze gemäß Oberbegriff des Patentanspruchs 1.

Die Reinraumtechnik konnte sich in den letzten Jahren sehr schnell weiterentwickeln. Beginnend mit ersten Reinräumen im Bereich der Pharmazie und Medizin hat die Anzahl der Anwendungen dieser Technologie erheblich zugenommen. Bekannt sind Reinräume in der Halbleiter-Industrie, wobei aber auch Reinraumtechniken in anderen industriellen Fertigungs- und Forschungsprozessen erforderlich sind. In vielen Industriezweigen muss nämlich die Produktion unter reinen Umgebungsbedingungen durchgeführt werden. Nur beispielsweise sei hier die Lebensmittelindustrie, Umwelttechnik, Pharmazie, Feinmechanik, Optik und so weiter genannt.

Grundsätzlich bestehen verschiedene Möglichkeiten, reine Fertigungsbedingungen zu schaffen, die auch in Kombination angewendet werden können. Hier sei der konventionelle Reinraum, die Schaffung modularer Reinraumsysteme, das Gestalten reiner Arbeitszonen in Form von Arbeitsbänken und Kabinen und die so genannte Mini-Environment-Technologie, d.h. die Schaffung lokaler Reinräume mit definierten Umgebungsbedingungen genannt.

Bei der Schaffung aktiver Mini-Environments wird eine turbulenzarme Verdrängungsströmung erzeugt. Im Regelfall erfolgt eine aktive Durchströmung, wobei Reinstluft aus dem Reinraum selbst genutzt werden kann. Hierfür kommen Filter/Lüfter-Module zum Einsatz.

Beispielsweise besteht die Möglichkeit, eine Mini-Environment-Anordnung mit Lüfter/Filter-Modul an der Reinraumdecke über dem Equipment aufzuhängen. Die Luftversorgung kann hier von der Reinraumdecke aus erfolgen. Die unter der Reinraumdecke herrschende Reinraumklasse wird so bis zum Equipment aufrechterhalten. Bei der vorstehend kurz geschilderten Mini-Environment-Technologie werden also kostspielige hochwertige Reinräume durch kleine lokale Einheiten abgelöst, wobei in verstärktem Maße auch ein Monitoring im Mini-Environment erfolgt. Die Lüfter/Filter-Module, die Bestandteil des Mini-Environments sind, weisen jeweils je nach Anwendungsfall einen spezifischen Aufbau und spezifische Abmaße auf. Die Fertigung der Lüfter/Filter-Module, je nach den speziellen Anforderungen des zu schaffenden lokalen Reinraums, zieht aufgrund der nicht oder nur begrenzt möglichen Standardisierung hohe Kosten nach sich.

Die gattungsbildende DE 197 09 834 A1 betrifft eine modulare Erzeugungseinheit für gereinigte Gase, wobei dort ein Sonder-Strangpressprofil zur Anwendung kommt, welches als Hohlprofil ausgeführt ist. Bezüglich der Verbindung von Profilteilen wird auf den gleichzeitigen Einsatz von Montagewinkeln aufmerksam gemacht, die auf der Innenseite der Strangpressprofile eingesetzt und von außen mit den zusammenstoßenden Strangpressprofilabschnitten verschraubt werden. Darüber hinaus ist vorgesehen, an den Stellen des Strangpressprofiles, an denen Montagewinkel angesetzt werden sollen, jeweils eine hinterschnittende Längsnut vorzusehen, in die jeweils ein Schenkel des Montagewinkels einsteckbar ist, sodass diese auch im unverschraubten Zustand in der jeweiligen Nut gehalten wird. Dabei soll sich die Nut zur Innenseite erstrecken. Es ergibt sich auch die Notwendigkeit, in Höhe der einzelnen Nuten zur Markierung der Nutenlängsachse jeweils eine durchgehende Einkerbung auf der Außenseite des Strangpressprofiles vorzusehen, damit erforderliche Bohrungen für die Verschraubungen in der richtigen Höhe angebracht werden können.

Aus dem Vorgenannten ist es daher Aufgabe der Erfindung, ein Sonderprofil für Leichtbau-Lüfter/Filter-Module zur Schaffung lokaler Reinräume mit definierten Umgebungsbedingungen durch Erzeugung einer dekontaminierten, turbulenzarmen Verdrängungsströmung sowie zum Einsatz in Reinraumdecken unter Verwendung vorkonfektionierter Schwebstoff-Filtereinsätze anzugeben, mit dem es möglich ist, ohne umfangreiche Vorrats- und Lagerhaltung eine Vielzahl von speziellen Lüfter/Filter-Modulen bei gleichzeitig geringen Kosten fertigen zu können, ohne dass grundsätzliche Einschränkungen bei der Erfüllung kundenspezifischer Anforderungen bestehen.

Die Lösung der Aufgabe der Erfindung erfolgt durch ein Sonderprofil für Leichtbau-Lüfter/Filter-Module gemäß der Merkmalskombination nach Patentanspruch 1, wobei die Unteransprüche mindestens zweckmäßige Ausgestaltungen und Weiterbildungen darstellen.

Erfindungsgemäß besitzt das die Seitenwandungen des Moduls bildende Profil eine flache, im Wesentlichen ebene Grundfläche.

Von der Grundfläche erstrecken sich jeweils in eine gleiche Richtung mehrere Stege.

Ein erster und ein zweiter Steg sind als im Randbereich der Längskanten der Grundfläche befindliche Außenstege ausgeführt. Ein dem ersten Außensteg eng benachbarter Innensteg bildet einen weiteren Bestandteil des Profils, wobei die Stege im Wesentlichen parallel verlaufen.

Weiterhin besitzen die sich gegenüberliegenden Innenseiten des ersten Außenstegs und des Innenstegs Befestigungsflächen oder eine spezielle Befestigungsstruktur, und zwar zur Aufnahme eines vorkonfektionierten Filtereinsatzes.

Die Außenseiten der Außenstege umfassen eine Ausnehmung zur Aufnahme einer Dichtung, insbesondere eines Dichtprofils, wobei im zweiten Außensteg, im Wesentlichen parallel zur Längsachse der flachen, ebenen Grundfläche verlaufend, eine Schmalnut für Treibschrauben oder dergleichen Befestigungsmittel vorgesehen ist.

Die Ausnehmung zur Aufnahme der Dichtung im zweiten Außensteg ist ausgehend von der Grundflächenebene hinter der Schmalnut für die Treibschrauben, d.h. in Richtung des Endes des Steges angeordnet.

Die Ausnehmungen für die Dichtungen können einen rechteckigen oder ähnlichen Querschnitt aufweisen und verlaufen bevorzugt zueinander parallel und mit ihrer Breitseite im Wesentlichen senkrecht zur Grundflächenebene.

Der zweite Außensteg überragt höhenmäßig den ersten Außensteg.

Eine äußere Kante des zweiten Außenstegs ist als Anschlag für eine Moduldeckplatte ausgebildet, wobei diese Moduldeckplatte mittels der Treibschrauben am-Profil befestigbar ist.

Dadurch, dass der Schmalnut in Richtung Ende des zweiten Außenstegs die Ausnehmung zur Aufnahme der Dichtung wie vorerwähnt nachgeordnet ist, kann beim Aufsetzen und mittels Treibschraubenbefestigen der Moduldeckplatte keine Verschmutzung des Modulinnenraums eintreten, da möglicherweise anfallende spanartige Materialien beim Eindrehen der Treibschrauben zurückgehalten werden. Damit verhindert die im zweiten Außensteg eingelegte Dichtung nicht nur das Auftreten parasitärer Strömungen beim Betrieb des Lüfter/Filter-Moduls, sondern stellt auch sicher, dass während oder nach der Befestigung der Moduldeckplatte keine Kontamination des Modulinnenvolumens eintritt.

Die Schmalnut kann bei einer Ausführungsform der Erfindung in ihrem Nutöffnungsbereich einen konischen Querschnitt oder eine ein- oder beidseitige Fase aufweisen, so dass die Befestigungsmittel auch bei unausweichlichen Toleranzen ohne unnötigen Kraftaufwand sicher geführt und eingebracht werden können.

Die Befestigungsstruktur für die Aufnahme des vorkonfektionierten Filtereinsatzes kann als Profilnut, insbesondere T-Profilnut ausgebildet werden.

Die Moduldeckplatte umfasst Lufteintrittsöffnungen, wobei die Lüfter des Moduls an der Deckplatte befestigbar sind.

Der Abstand zwischen dem ersten Außensteg und dem Innensteg liegt etwa im Bereich zwischen einem Drittel bis einem Viertel der Gesamtprofilbreite.

Die Gesamtprofilbreite wiederum liegt im Bereich zwischen 150mm bis 250mm, bevorzugt bei im Wesentlichen 200mm, wobei die Profilbreite grundsätzlich die Bauhöhe des Moduls bestimmt.

Aus den vorstehenden beispielhaften Maßangaben ist ersichtlich, dass es sich um einen sehr flachbauenden Lüfter/Filter-Modul handelt, der die Größe des zu schaffenden lokalen Reinraums bzw. des hier notwendigen Arbeitsvolumens nicht unnötig einschränkt.

Der vorkonfektionierte Filtereinsatz bildet einen Teil des Modulaußengehäuses, wobei weitere Gehäuseteile das Profil selbst und die Deckplatte darstellen.

Über ein entsprechendes Ablängen des Sonderprofils können Lüfter/Filter-Module unterschiedlicher Breiten- und Längenabmessungen, aber auch unterschiedlicher Form, z.B. als Quader, Rechteck oder Vieleck, je nach dem zur Verfügung stehenden vorkonfektionierten Schwebstoff-Filtereinsatz realisiert werden.

Die Erfindung soll nachstehend anhand eines Ausführungsbeispiels sowie unter Zuhilfenahme einer Figur näher erläutert werden.

Die Figur zeigt hierbei einen Querschnitt des Sonderprofils sowie Details der sich von der Profilgründfläche erstreckenden Stege und den dort vorhandenen Nuten bzw. Ausnehmungen.

Das Sonderprofil gemäß der Figur umfasst zunächst eine flache ebene Grundfläche 1, wobei von der Grundfläche 1 sich jeweils in eine gleiche Richtung mehrere Stege erstrecken.

Ein erster Steg 2 und ein zweiter Steg 3 sind als im Randbereich der Längskanten der Grundfläche 1 befindliche Außenstege ausgebildet.

Dem ersten Außensteg 2 eng benachbart befindet sich ein Innensteg 4.

Die Stege 2 bis 4 verlaufen im Wesentlichen parallel und erstrecken sich im Wesentlichen senkrecht zur Oberfläche der Grundfläche 1.

Die sich gegenüberliegenden Innenseiten des ersten Außenstegs 2 und des Innenstegs 4 besitzen Befestigungsflächen 5 oder eine Befestigungsstruktur für die Aufnahme des symbolisch dargestellten vorkonfektionierten Filtereinsatzes 6.

Die Befestigungsflächen 5 bzw. die Befestigungsstruktur kann, wie in den Detaildarstellungen gezeigt, als T-förmige Nut ausgebildet sein.

Die Außenseiten der Außenstege 2 und 3, mindestens jedoch die Außenseite des Steges 3 besitzt eine Ausnehmung 7 zur Aufnahme einer Dichtung 8 oder einer entsprechenden Dichtmasse.

Im zweiten Außensteg 3, im Wesentlichen parallel zur Längsachse der flachen, ebenen Grundfläche 1 verlaufend, ist eine Schmalnut 9 für die Aufnahme von Treibschrauben oder dergleichen Befestigungsmittel vorgesehen. Mit Hilfe der Befestigungsmittel kann die angedeutete Moduldeckplatte 10 mit dem Sonderprofil verbunden werden.

Die Ausnehmung 7 zur Aufnahme der Dichtung im zweiten Außensteg 3 ist ausgehend von der Grundflächenebene hinter der Schmalnut 9 in Richtung des freien Endes des Außenstegs 3 angeordnet. Bei eingelegter Dichtung 8 und Montage der Deckplatte 10 mittels Treibschrauben in der Schmalnut 9 wird durch diese Anordnung sichergestellt, dass möglicherweise anfallende Späne nicht in den Innenraum des Lüfter/Filter-Moduls gelangen und diesen womöglich kontaminieren.

Die Ausnehmungen 7 für die Dichtungen weisen einen im Wesentlichen rechteckigen Querschnitt auf und sind parallel zueinander orientiert.

Der zweite Außensteg 3 überragt höhenmäßig den ersten Außensteg 2 und besitzt eine äußere Kante 11 als Anschlag für die Moduldeckplatte 10.

Die Schmalnut 9 weist an ihrem Nutöffnungsbereich einen konischen Querschnitt 12 bzw. eine dementsprechende Fase auf, so dass die Befestigungsmittel, insbesondere die Treibschrauben über den derartig entstandenen Führungsabschnitt leicht eingebracht werden können.

## Patentansprüche

1. Sonderprofil für Leichtbau-Lüfter/Filter-Module zur Schaffung lokaler Reinräume mit definierten Umgebungsbedingungen durch Erzeugung einer dekontaminierten, turbulenzarmen Verdrängungsströmung sowie zum Einsatz in Reinraumdecken unter Verwendung vorkonfektionierter Schwebstoff-Filtereinsätze,
wobei die Seitenwandungen des Moduls bildende Profil eine flache, ebene Grundfläche (1) aufweist, sich von der Grundfläche (1) jeweils in eine gleiche Richtung mehrere Stege erstrecken, hierbei ein erster (2) und ein zweiter (3) Steg als im Randbereich der Längskanten der Grundfläche (1) befindliche Außenstege und ein dem ersten Außensteg (2) benachbarter Innensteg (4) vorgesehen ist und die Stege (2 bis 4) parallel verlaufen, weiterhin die sich gegenüberliegenden Innenseiten des ersten Außenstegs (2) und des Innenstegs (4) Befestigungsflächen oder eine Befestigungsstruktur (5) für den vorkonfektionierten Filtereinsatz (6) besitzen,
**dadurch gekennzeichnet, dass**
die Außenseiten der Außenstege (2 und 3), mindestens jedoch des zweiten Außenstegs (3) eine Ausnehmung (7) zur Aufnahme einer Dichtung (8) umfassen, wobei in der Außenseite im zweiten Außensteg (3), im Wesentlichen parallel zur Längsachse der flachen, ebenen Grundfläche (1) verlaufend, eine Schmalnut (9) für Treibschrauben oder dergleichen Befestigungsmittel vorgesehen und die Ausnehmung (7) zur Aufnahme der Dichtung (8) im zweiten Außensteg (3) ausgehend von der Grundflächenebene hinter der Schmalnut (9) für die Treibschrauben angeordnet ist, derart, dass bei eingelegter Dichtung (8) und Aufsetzen und mittels Treibschraubenbefestigen einer Moduldeckplatte (10) keine Verschmutzungen des Modulinnenraumes durch spanartige Materialien auftreten.

2. Sonderprofil nach Anspruch 1,
**dadurch gekennzeichnet, dass**
die Ausnehmungen (7) für die Dichtungen (8) einen rechteckigen Querschnitt aufweisen und zueinander parallel sowie mit ihrer Breitseite im Wesentlichen senkrecht zur Grundflächenebene verlaufen.

3. Sonderprofil nach Anspruch 1 oder 2,
**dadurch gekennzeichnet, dass**
der zweite Außensteg (3) in seiner Höhe den ersten Außensteg (2) überragt und eine äußere Kante (11) des zweiten Außenstegs (3) als Anschlag für die Moduldeckplatte (10) ausgebildet ist.

4. Sonderprofil nach einem der vorangegangenen Ansprüche,
**dadurch gekennzeichnet, dass**
die Schmalnut (9) in ihrem Nutöffnungsbereich einen konischen Querschnitt (12) oder eine ein- oder beidseitige Fase aufweist.

5. Sonderprofil nach einem der vorangegangenen Ansprüche,
**dadurch gekennzeichnet, dass**
die Befestigungsstruktur (5) für den vorkonfektionierten Filtereinsatz (6) als Profilnut, insbesondere als T-Profilnut ausgebildet ist.

6. Sonderprofil nach einem der vorangegangenen Ansprüche,
**dadurch gekennzeichnet, dass**
der Abstand zwischen dem ersten Außensteg (2) und dem Innensteg (4) etwa im Bereich zwischen einem Drittel bis einem Viertel der Gesamtprofilbreite liegt.

7. Sonderprofil nach einem der vorangegangenen Ansprüche,
**dadurch gekennzeichnet, dass**
die Gesamtprofilbreite im Bereich zwischen 150mm bis 250mm, bevorzugt bei im Wesentlichen 200mm liegt, wobei die Profilbreite die Bauhöhe des Lüfter/Filter-Moduls bestimmt.

8. Sonderprofil nach einem der vorangegangenen Ansprüche,
**dadurch gekennzeichnet, dass**
die Dichtung (8) als Dichtstreifen oder Dichtprofil ausgebildet ist.

## Claims

1. A custom profile for light weight fan/filter modules for providing local clean rooms with defined environmental conditions through generating a decontaminated low turbulence displacement flow and for use in clean room ceilings using pre-fabricated airborne particle filter inserts,
wherein the profile forming sidewalls of the module includes a flat planar base surface (1), wherein plural bars extend from the base surface (1) respectively in an identical direction, wherein a first bar (2) and a second bar (3) are provided as outer bars arranged in an edge portion of longitudinal edges of the base surface (1) and an inner bar (4) is provided adjacent to the first outer bar (2) and the bars (2 through 4) extend parallel to one another,
wherein opposite insides of the first outer bar (2) and the inner bar (4) include attachment surfaces or an attachment structure (5) for the prefabricated filter insert (6),
wherein the outsides of the outer bars (2 and 3), at least, however, of the second outer bar (3) include a recess (7) for receiving a gasket (8), wherein a narrow groove (9) for self-tapping bolts or similar fasteners is provided in an outside in the second outer bar (3) essentially parallel to a longitudinal axis of the flat planar base surface (1) and the recess (7) for receiving the gasket (8) is arranged in the second outer bar (3) starting from the base surface behind the narrow groove (9) for the self-tapping bolts so that no contamination of an interior of the module is provided through chip shaped materials when the gasket (8) is inserted and applied and a module cover plate (10) is attached through self-tapping bolts.

2. The custom profile according to claim 1, wherein the recesses (7) for the gaskets (8) have a rectangular cross-section and extend parallel to one another and with their broad side essentially perpendicular to the base surface plane.

3. The custom profile according to claim 1 or 2, wherein the second outer bar (3) reaches with respect to elevation above the first outer bar (2) and an outer edge (11) of the second outer bar (3) is configured as a stop for the module cover plate (10).

4. The custom profile according to one of the preceding claims, wherein the narrow groove (9) includes a conical cross-section (12) or a one-sided bevel or a two-sided bevel in its groove opening portion.

5. The custom profile according to one of the preceding claims, wherein the attachment structure (5) for the prefabricated filter insert (6) is configured as a profile groove, in particular a T-profile groove.

6. The custom profile according to one of the preceding claims, wherein the distance between the first outer bar (2) and the inner bar (4) is approximately in a range between a third and a quarter of a total profile width.

7. The custom profile according to one of the preceding claims, wherein the entire profile width is in a range between 150 mm and 250 mm, preferably approximately 200 mm, wherein the profile width determines an installed height of the fan/filter module.

8. The custom profile according to one of the preceding claims, wherein the gasket (8) is configured as a gasket strip or gasket profile for the prefabricated filter insert (6)

## Revendications

1. Profilé spécial pour des modules ventilateur/filtre de construction légère destinés à la réalisation de chambres propres locales avec des conditions environnantes définies par génération d'un écoulement de refoulement décontaminé pauvre en turbulences, ainsi que pour l'emploi dans des plafonds de chambres propres en utilisant des inserts de filtre préconfectionnés à particules en suspension,
dans lequel le profilé formant les parois latérales du module présente une surface de base (1) plane, plusieurs barrettes s'étendent respectivement dans une même direction depuis la surface de base (1), de sorte qu'une première barrette (2) et une seconde barrette (3) sont prévues comme des barrettes extérieures qui se trouvent dans la zone de bordure des arêtes longitudinales de la surface de base (1), et une barrette intérieure (4) voisine de la première barrette extérieure (2), lesdites barrettes (2 à 4) s'étendent parallèlement, et les faces intérieures mutuellement opposées de la première barrette extérieure (2) et de la barrette intérieure (4) possèdent en outre des surfaces de fixation ou une structure de fixation (5) pour l'insert de filtre (6) préconfectionné,
**caractérisé en ce que**
les faces extérieures des barrettes extérieures (2 et 3), et toutefois au moins de la seconde barrette extérieure (3) comportent un évidement (7) pour recevoir un joint (8), dans lequel il est prévu dans la face extérieure dans la seconde barrette extérieure (3) une rainure étroite (9), qui s'étend sensiblement parallèlement à l'axe longitudinal de la surface de base plane (1), pour des vis ou pour des moyens de fixation analogues, et l'évidement (7) pour recevoir le joint (8) est ménagé dans la seconde barrette extérieure (3) en partant du plan de la surface de base derrière la rainure étroite (9) pour les vis, de telle façon que lorsque le joint (8) est mis en place et qu'une plaque couvre-module (10) a été posée et fixée au moyen de vis, il ne se produit aucun encrassement de l'espace intérieur du module par des matériaux analogues à des copeaux.

2. Profilé spécial selon la revendication 1,
**caractérisé en ce que** les évidements (7) pour les joints (8) présentent une section transversale rectangulaire et s'étendent parallèlement les uns aux autres, et de telle manière que leur grand côté s'étend sensiblement perpendiculairement au plan de la surface de base.

3. Profilé spécial selon la revendication 1 ou 2,
**caractérisé en ce que** la seconde barrette extérieure (3) dépasse quant à sa hauteur la première barrette extérieure (2), et une arête extérieure (11) de la seconde barrette extérieure (3) est réalisée à titre de butée pour la plaque couvre-module (10).

4. Profilé spécial selon l'une des revendications précédentes,
**caractérisé en ce que** la rainure étroite (9) présente dans la région de son ouverture une section conique (12) pour un chanfrein sur un côté ou sur les deux côtés.

5. Profilé spécial selon l'une des revendications précédentes,
**caractérisé en ce que** la structure de fixation (5) pour l'insert de filtre préconfectionné (6) est réalisée sous forme de gorge profilée, en particulier de gorge profilée en forme de T.

6. Profilé spécial selon l'une des revendications précédentes,
**caractérisé en ce que** la distance entre la première barrette extérieure (2) et la barrette intérieure (4) est approximativement dans la plage entre un tiers et un quart de la largeur totale du profilé.

7. Profilé spécial selon l'une des revendications précédentes,
**caractérisé en ce que** la largeur totale du profilé est dans la plage entre 150 mm à 250 mm, de préférence sensiblement vers 200 mm, et la largeur du profilé détermine la hauteur structurelle du module ventilateur/filtre.

8. Profilé spécial selon l'une des revendications précédentes,
**caractérisé en ce que** le joint (8) est réalisé sous forme de ruban d'étanchéité ou de profilé d'étanchéité.
